# EUROPÄISCHE PATENTSCHRIFT

(11) **EP 4 339 062 B1**
(45) Veröffentlichungstag und Bekanntmachung des Hinweises auf die Patenterteilung: **05.03.2025**
(21) Anmeldenummer: 23190073.9
(22) Anmeldetag: 07.08.2023
(51) Int. Cl.: B61G 7/12

(54) **VERFAHREN ZUM ZENTRIEREN BZW. AUSLENKEN EINES KUPPLUNGSKOPFS EINES SCHIENENFAHRZEUGS, SOWIE EINE ABSTÜTZVORRICHTUNG ZUR DURCHFÜHRUNG DES VERFAHRENS**
METHOD FOR CENTERING OR DEFLECTING OF A COUPLING HEAD OF A RAIL VEHICLE, AND A SUPPORT DEVICE FOR CARRYING OUT THE METHOD
PROCÉDÉ DE CENTRAGE OU DE DÉVIATION D'UNE TÊTE D'ATTELAGE D'UN VÉHICULE FERROVIAIRE, ET DISPOSITIF DE SUPPORT POUR LA MISE EN OEUVRE DU PROCÉDÉ

(30) Priorität: 13.09.2022 CH 10662022
(43) Veröffentlichungstag der Anmeldung: 20.03.2024
(73) Patentinhaber: Faiveley Transport Schwab AG, 8207 Schaffhausen (CH)
(72) Erfinder: FAAS, Stefan, 9050 Appenzell (CH); HENCHE, Fabian, 42987 Remscheid (DE); SCHAEFER, Tristan, 99084 Erfurt (DE)
(74) Vertreter: Luchs, Willi

(56) Entgegenhaltungen:
- DE-B- 1 275 085
- DE-U1- 202019 005 407
- RU-U1- 174 001
- RU-U1- 191 553

## Beschreibung

Die Erfindung betrifft ein Verfahren zum Zentrieren bzw. Auslenken eines Kupplungskopfs eines Schienenfahrzeugs, bei dem ein Verbindungsglied zwischen der Zug- und Stossvorrichtung und dem Kupplungskopf auf einer Auflagefläche einer Abstützvorrichtung mittenzentriert aufliegt; sowie eine Abstützvorrichtung nach dem Oberbegriff des Anspruchs 3.

Beim Kuppeln bzw. Entkuppeln von zwei Schienenfahrzeugen auf einer geraden Strecke können die mittenzentrierten Verbindungsglieder mit dem jeweiligen Kupplungskopf durch die vorliegende achsgleiche Ausrichtung derselben ohne Schwenken in der mittenzentrierten Position dieser Verbindungsglieder gekoppelt bzw. entkoppelt werden. Hingegen wenn dieses Kuppeln bzw. Entkuppeln vor allem in Ausnahmefällen (Notsituationen) in einer Kurve, bei der sich diese mittenzentrierten Verbindungsglieder in einem Winkel zueinander befinden, kann ein Kuppeln nur ausgeführt werden, wenn diese Verbindungsglieder seitlich ausgelenkt werden können, um die Kupplungsköpfe zueinander in eine annähernd achsgleiche Position zu bringen.

Eine bekannte Einrichtung gemäss der Druckschrift EP 3 792 137 A1 umfasst ein kastenförmiges Distanzelement als Distanzüberbrückung, welches vorderseitig mit einem eine Zugstange gelenkig lagerndes Stützelement verbunden und auf der Rückseite in einer Fahrzeugausnehmung des Schienenfahrzeugs befestigbar ist. Zum Halten der Zugstange in einer Ebene und Rückführen derselben in eine relativ zum Fahrzeug zentrierte Ausgangslage ist ein parallel zur Zugstange ausgerichteter Verbindungsarm vorgesehen, welcher eine Führungsstange und eine diese koaxial umgebende Druckfeder aufweist. Die Führungsstange ist an dem einen Ende an einem wegragenden Teil bei der Zugstange befestigt und am anderen Ende in einer seitlich vorstehenden Nabe im Stützelement axial verschiebbar und schwenkbar gelagert. Die Druckfeder ist beidseitig derart abgestützt, dass sie einerseits bei dieser Nabe am Stützelement und andererseits bei diesem Teil an der Führungsstange für die Erzeugung einer stützenden Druckkraft angreift. Damit ist eine Auslenkung der Zugstange nur mit einem hohen Kraftaufwand möglich. Weitere Abstützvorrichtungen sind aus DE 12 75 085 B, RU 174 001 U1, RU 191553 U1 und DE 20 2019 005407 U1 bekannt.

Der Erfindung liegt die Aufgabe zugrunde, ein Verfahren sowie eine Abstützvorrichtung zum Zentrieren bzw. Auslenken eines Kupplungskopfs nach der eingangs erwähnten Gattung zu schaffen, bei dem das Verbindungsglied beim Kuppeln bzw. Entkuppeln auf einfache Weise durch ein manuelles Betätigen seitlich verschwenkt werden kann.

Diese Aufgabe ist erfindungsgemäss durch die Merkmale des Anspruchs 1 bzw. die Merkmale des Anspruchs 3 gelöst.

Mit dieser erfindungsgemässen Lösung, die Auflagefläche der Abstützvorrichtung von der im Betriebszustand eingestellten Mittenzentrierung in eine annähernd horizontale Ausrichtung umzustellen und folglich das Verbindungsglied auf der Auflagefläche horizontal in die eine oder andere Richtung zu schwenken, kann ein Kuppeln bzw. Entkuppeln bei einem beliebigen Winkel der Schienenfahrzeuge zueinander, wenn diese sich in einer Kurve des Schienengleises befinden, was vor allem in Ausnahmefällen vorkommen kann, sehr einfach und ohne grossen Kraftaufwand erfolgen. Die Auflagefläche der Abstützvorrichtung kann dann nach dem Kuppeln oder Entkuppeln wieder in die das Verbindungsglied mittenzentrierende Ausrichtung zurück verstellt werden.

Sehr vorteilhaft ist ein manuell betätigbares Hebeorgan in der Abstützvorrichtung für das Umstellen von der Mittenzentrierung in die annähernd horizontale Ausrichtung der Auflagefläche vorgesehen.

Auflagefläche in ihrer Mitte als zentrierende Auflage des Verbindungsgliedes bestimmt und in diese annähernd horizontale Ausrichtung veränderbar ist.

Zweckmässigerweise weist das Gehäuse einen am Fahrzeug befestigbaren Basisteil und eine zu diesem höhenverstellbare Tasche mit der Abstützeinheit auf, wobei im Innern des Gehäuses eine Federanordnung integriert ist, durch welche die Tasche auf dem Basisteil federnd abgestützt ist und eine federnde Auflage des Verbindungsgliedes auf der Abstützeinheit ermöglicht.

Die Erfindung sowie weitere Vorteile derselben sind nachfolgend anhand von Ausführungsbeispielen unter Bezugnahme auf die Zeichnung näher erläutert. Es zeigt:
- Fig. 1: eine perspektivische Seitenansicht einer Einrichtung für eine Halterung einer Zug- und Stossvorrichtung einer Kupplung mit einer erfindungsgemässen Abstützvorrichtung;
- Fig. 2: eine perspektivische Seitenansicht der Abstützvorrichtung nach Fig. 1;
- Fig. 3: einen Längsschnitt der Abstützvorrichtung nach Fig. 1;
- Fig. 4: eine perspektivische Seitenansicht einer Variante einer erfindungsgemässen Abstützvorrichtung für eine Einrichtung nach Fig. 1; und
- Fig. 5: einen Längsschnitt der Abstützvorrichtung nach Fig. 4.

Fig. 1 zeigt eine Einrichtung 20 mit einer Zug- und Stossvorrichtung einer Kupplung mit einem Kupplungskopf 35 insbesondere eines nicht näher gezeigten Schienenfahrzeugs. Eine solche Einrichtung 20 eignet sich allem voran für Güterwagen, bei denen Fahrzeugausnehmungen in einem Fahrzeugkasten vorgesehen sind, in die jeweils die Einrichtung mit der Zug- und Stossvorrichtung darin montierbar sind.

Diese Einrichtung 20 besteht aus einer als Distanzüberbrückung vorgesehenen Gehäusestruktur 25, einer in dieser durch ein angedeutetes Stützelement 24 gelagerte Zugstange, auf dieser aneinandergereihten Federelementen 23, einem vorne anschliessenden Kupplungs- oder Verbindungskopf 26 und rückseitig aus einer Keilanordnung 27 für das Festklemmen der Einrichtung 20 in einem Rahmengestell 21 des Fahrzeugkastens.

An einem Zapfen 29 des Kupplungs- oder Verbindungskopfes 26 ist ein Verbindungsglied 22 um eine vertikale Achse gelenkig gelagert, an dem vorderseitig der Kupplungskopf 35 befestigt ist. Dieses Verbindungsglied 22 liegt dabei auf einer Auflagefläche 16 einer Abstützvorrichtung 10 mittenzentriert auf. Im Prinzip könnte dieses Verbindungsglied anstelle des Kupplungskopfs 35 mit einem Verlängerungsarm, einem Befestigungselement für eine Kopplung oder dergleichen bestückt sein. Bei diesem Verbindungsglied könnte es sich auch um eine Zugstange handeln.

Der gezeigte Kupplungskopf 35 ist nicht detailliert erläutert. Es wird auf das Dokument EP-A-1 894 808 verwiesen, in dem ein solcher ausführlich dargetan ist. Er umfasst ein Gehäuse 36 mit einer vorderseitigen, eine Stossfläche bildenden Wand 37 für eine flächige Auflage einer gleichen Stossfläche eines zu kuppelnden Kupplungskopfs eines andern Schienenfahrzeugs. Rückseitig ist beim Gehäuse 36 ein Anschlussflansch angeordnet, der am Verbindungsglied 22 fixierbar ist, oder es ist ein einteiliges Gehäuse vorgesehen, welches direkt am Verbindungsglied befestigbar ist. Im Gehäuse 36 ist ein bekannter Ver- und Entriegelungsmechanismus integriert, bei dem unter anderem eine vorstehende verstellbare Zugstange 38 für die Ver- bzw. Entriegelung veranschaulicht ist, der durch einen Flansch 39 bei der Stossfläche ragt und bei dem seitlich ein Vorsprung 39' des Flansches 39 als Zentrierhilfe zugeordnet ist. Zudem ist neben diesem Flansch eine runde Ausnehmung 49 ausgespart, welche für die Aufnahme eines Flansches des zu kuppelnden Kupplungskopfs bestimmt ist, von dem eine solche Zugstange 38 in diese Ausnehmung 49 zum Verriegeln einschiebbar ist. Ferner sind Leitungsanschlüsse 51, Hebel 52 zum manuellen Entkuppeln und ein Leitelement 53 für ein Vorzentrieren mit dem zu verbindenden Kupplungskopf vorgesehen.

Der Kupplungs- oder Verbindungskopf 26 und die Gehäusestruktur 25 sind mit korrespondierenden Gleitführungen 54, 55 ausgebildet, durch welche der Kupplungs- oder Verbindungskopf 26 und mit ihm die Zugstange in der Gehäusestruktur 25 längsgeführt sind.

Für ein Festklemmen der Einrichtung 20 im Rahmengestell 21 des Fahrzeugkastens ist rückseitig bei der Gehäusestruktur 25 diese Keilanordnung 27 vorgesehen, bei der zwei Keile 46 vorgesehen sind, die jeweils mit einer Keilfläche bei einem endseitigen Steg 48 der Gehäusestruktur 25 in Kontakt stehen. Mittels vorzugsweise einer Schraube oder dergleichen können die Keile 46 höhenverstellt werden. Im montierten Zustand sind die Rückseiten der Keile 46 mit einer korrespondierenden Wandung des Rahmengestells 21 des Fahrzeugkastens verkeilt. Die Gehäusestruktur 25 ist zwischen diesen Keilen 46 und nicht näher gezeigten Klemmbacken, die bei den vorderen Enden 25' der Gehäusestruktur 25 angreifen, dauerhaft festgeklemmt.

Wie auch aus Fig. 2 und Fig. 3 ersichtlich ist, ist die Abstützvorrichtung 10 mit einem vorderseitig am Rahmengestell 21 des Fahrzeugs befestigbaren mehrteiligen Gehäuse 11 und einer auf seiner Oberseite vorstehenden Abstützeinheit 15 mit einer Auflagefläche 16 versehen. Diese Auflagefläche 16 ist durch jeweils beidseitig von der Mitte 15' der zweiteiligen Abstützeinheit 15 nach aussen sich um wenige Winkelgrade α, zum Beispiel 3 bis 20°, erhebende Teilflächen 16' gebildet. Das im Querschnitt rund oder ähnlich ausgebildete Verbindungsglied 22 liegt unterseitig bei der Auflagefläche 16 auf und zentriert sich aufgrund der Schwerkraft stets in der Mitte der Auflagefläche, wie dies in Fig. 3 angedeutet ist.

Dieses mehrteilige Gehäuse 11 weist einen am Rahmengestell 21 des Fahrzeugs befestigbaren Basisteil 18, eine zu diesem höhenverstellbare Tasche 19 mit der Abstützeinheit 15 und eine Federanordnung mit zwei Druckfedern 28 darin auf. Die Tasche 19 umgreift dabei den Basisteil 18 und ist zusätzlich optional durch Führungsnocken 31 mit je einem Luftspalt oder geringem Spiel an diesem längsgeführt. Zudem ist die Tasche 19 bei Anschlägen 33 seiner Wandung 34 durch Anschlagbolzen 32 am Basisteil 18 nach oben und bei der unteren Wandung 11' nach unten begrenzt verstellbar. Der Basisteil 18 ist dabei mit beidseitig wegragenden Befestigungsflügeln 18' versehen, die an der Frontseite beim Rahmengestell 21 befestigt sind. Zumindest der eine Befestigungsflügel 18' ist derart an dieser Frontseite 21' befestigt, dass daneben ein freier Raum für eine Öffnung 56 für den Durchtritt mindestens einer nicht näher gezeigten Leitungsführung, zum Beispiel einer Bremsleitung, besteht.

Auf diesen parallel zueinander angeordneten Druckfedern 28 ist die Tasche 19 auf dem Basisteil 18 federnd abgestützt. Durch die Druckfedern 28 ragt jeweils wenigstens ein an der Tasche 19 befestigter Schraubenbolzen 58 mit einer unterhalb der Wandung 11' des Basisteils 18 angreifenden Mutter 59 für die Höheneinstellung der Abstützeinheit 15 und damit des Verbindungsgliedes 22. Die Mutter 59 ist im montierten Zustand durch eine Kontermutter oder selbsthemmend verdrehgesichert befestigt. Diese Höheneinstellung kann selbstverständlich noch mit anderen Mitteln als dargestellt ausgestaltet sein. Es könnte auch nur eine Druckfeder bzw. nur ein Schraubenbolzen 58 oder mehr als zwei von denen im Gehäuse enthalten sein.

Somit wird eine federnde Auflage des Verbindungsgliedes 22 auf der zentrierenden Abstützeinheit 15 bewirkt. Dies hat zur Folge, dass das in der Regel einen Kontakt mit der Abstützeinheit 15 aufweisende Verbindungsglied 22 beim Fahren der gekoppelten Schienenfahrzeuge in einer Kurve ebenfalls um die vertikale Achse beim Zapfen 29 horizontal ausgeschwenkt wird und es dabei die Abstützeinheit 15 und mit ihr die Tasche 19 nach unten gegen die Druckfedern 28 presst. Wenn sie dann wieder geradeaus fahren, begibt sich das Verbindungsglied 22 zurück in die mittenzentrierte Position.

Es kann vorkommen, dass das eine Fahrzeug voll beladen ist, während das mit ihm gekoppelte andere Fahrzeug leer ist. Dies führt dazu, dass die Kupplung 35 des vollbeladenen Fahrzeugs tiefer als die andere und damit auch sein Verbindungsglied 22 tiefer als das andere liegt und damit die Druckfedern 28 zusammengedrückt sind, während das Verbindungsglied beim leeren Wagen von der Abstützeinheit 15 je nachdem abgehoben ist.

Gemäss dem erfindungsgemässen Verfahren kann diese Auflagefläche 16 der Abstützvorrichtung 10 von der im normalen Betriebszustand eingestellten Mittenzentrierung des Verbindungsgliedes 22 in eine annähernd horizontale Ausrichtung umgestellt und folglich das Verbindungsglied 22 auf der Auflagefläche 17 horizontal in die eine oder andere Richtung geschwenkt werden. Diese gebildete horizontale Auflagefläche 17 kann anschliessend wieder in die das Verbindungsglied 22 mittenzentrierende Ausrichtung zurück verstellt werden.

Damit kann diese Manipulation auf sehr einfache Weise ausgeführt werden, bei der das Verbindungsglied 22 und mit ihm der Kupplungskopf 35 leicht von Hand von der Mitte in die eine oder andere horizontale Richtung verschwenkt werden, so dass ein Kuppeln insbesondere, wenn die beiden zu koppelnden Kupplungsköpfe 35 nicht achsgleich verlaufen, sondern wegen der Position der Fahrzeuge in einer Kurve in einem Winkel zueinander stehen, einfach erfolgen kann. Normalerweise können die Schienenfahrzeuge in Bahnhöfen oder beim Rangieren bei geradlinigen Gleisschienen einfach gekuppelt werden, aber wie erwähnt, kann es vorkommen, dass die Fahrzeuge in Ausnahmefällen auf der Strecke in einer Kurve ge- oder entkuppelt werden müssen und dies mit dem erfindungsgemässen Verfahren mit wenigen Handgriffen und geringem Kraftaufwand ausgeführt werden kann.

Im Rahmen der Erfindung ist ein manuell höhenverstellbares Hebeorgan 12 im Gehäuse 11 derart angeordnet, dass es mit seiner obigen Auflagefläche 17 in eine zur Auflagefläche 16 der Abstützeinheit 15 vorstehende Position hebbar ist und dabei seine Auflagefläche 17 zumindest im Mittenbereich von dieser V-Form in die annähernd horizontale Ausrichtung umgestellt wird, bei der es beim Anheben die Abstützung des Verbindungsgliedes 22 übernimmt und dieses schwenkbare Auslenken des Verbindungsgliedes annähernd in horizontaler Richtung ermöglicht.

Diesem sich durch das Gehäuse 11 erstreckenden Hebeorgan 12 ist ein betätigbares Verstellglied 14 und ein oberhalb der Tasche 19 in einer Ausnehmung 13' in der Mitte 15' der Abstützeinheit 15 angeordneter Gleitschuh 13 zugeordnet. Letzterer ist von dem beispielsweise als Schraube mit einem Sechskant 14' oder dergleichen ausgebildeten Verstellglied 14 in diese vorstehende Position hebbar, in der dieser Gleitschuh 13 das Verbindungsglied 22 auf seiner horizontalen Auflagefläche 17 abstützt, währenddem er beim Absenken in diese Ausnehmung 13' versenkt wird, dies bis das Verbindungsglied wieder auf der Abstützeinheit 15 aufliegt.

Fig. 4 und Fig. 5 zeigen eine Abstützvorrichtung 40, die an sich gleich wie diejenige nach Fig. 3 ausgestaltet ist. Es sind daher nachfolgend nur die Unterschiede erläutert und dieselben Bezugszeichen für die gleichen Komponenten wie bei der Abstützvorrichtung 10 verwendet. Es ist insbesondere eine Variante eines Hebeorgans 42 durch ein parallel oberhalb der Tasche 19 horizontal verlaufendes drehbares Längselement 44 mit einer Auflagefläche 47 und wenigstens einem dieses betätigbaren Verstellglied 43 gebildet. Das Längselement 44 erstreckt sich dabei derart horizontal durch eine mittige Ausnehmung 45 in der Abstützeinheit 15, dass es im gezeigten normalen Betriebszustand oberseitig eine Vertiefung 44' innerhalb der mittigen Ausnehmung 45 bildet.

Damit liegt das Verbindungsglied 22 unterseitig mittenzentriert auf dieser Auflagefläche 16 und befindet sich aufgrund der Schwerkraft stets in der Mitte der Auflagefläche, was gleich wie bei der Abstützvorrichtung 10 ausgestaltet ist. In dieser Position sind die beidseitig bei den Enden des Längselementes 44 befestigten Verstellglieder 43 ausserhalb des Gehäuses 11 annähernd vertikal nach unten hängend angeordnet. Sie sind vorzugsweise als Schwenkhebel mit Griffen ausgebildet und für das Bedienpersonal für ein Manipulieren gut zugänglich platziert. Der Drehwinkel eines solchen Schwenkhebels kann annähernd bis 180° nach oben betragen, wobei er nach dem Kuppeln und dem Hochschwenken durch die Schwerkraft selbsttätig zurück in die dargestellte Position nach unten zurückschwenkt. Es kann auch nur ein Schwenkhebel auf der einen Seite vorgesehen sein.

Erfindungsgemäss kann das Längselement 44 von der gezeigten Ausgangsstellung durch eines der Verstellglieder 43 um ca. 90° oder bis annähernd 180° gedreht werden und dabei gelangt die Auflagefläche 47 des Längselementes 44 in eine vorstehende Position in der Ausnehmung 45 und bewirkt, dass das Verbindungsglied 22 abgehoben und auf dieser horizontalen Auflagefläche 47 des Längselementes 44 abstützt wird. Dies ermöglicht ein einfach handhabbares manuelles Verschwenken des Verbindungsgliedes 22 und mit ihm des Kupplungskopfs.

Von dieser Position kann dann das Längselement 44 durch Betätigen eines der Verstellglieder 43 zurück nach unten gedreht werden und dabei gelangt diese Abflachung 44' beim Längselement 44 nach oben in die Ausnehmung 45 der Abstützeinheit 15, so dass das Verbindungsglied 22 wieder auf der Abstützeinheit 15 aufliegt.

Mit den obigen Ausführungsbeispielen ist die Erfindung ausreichend dargetan. Sie könnte aber noch durch weitere Varianten erläutert sein. So könnte beim Gehäuse die Tasche und der Basisteil einteilig ausgebildet sein und nur oben die Abstützeinheit im Gehäuse längsgeführt und durch wenigstens ein Federorgan nach oben bzw. unten verstellbar gehalten wäre.

Ebenso könnte die Abstützvorrichtung noch durch andere Varianten ausgestaltet sein, indem zum Beispiel anstelle des Längselementes nur eine schwenkbare Scheibe mit einem flachen Ausschnitt verwendet würde.

## Patentansprüche

1. Verfahren zum Zentrieren bzw. Auslenken eines Kupplungskopfs eines Schienenfahrzeugs, bei dem ein Verbindungsglied (22) zwischen einer Zug- und Stossvorrichtung und dem Kupplungskopf (35) auf einer Auflagefläche (16) einer Abstützvorrichtung (10, 40) mittenzentriert aufliegt, **dadurch gekennzeichnet, dass** diese Auflagefläche (16) der Abstützvorrichtung (10, 40) von der im Betriebszustand eingestellten Mittenzentrierung in eine annähernd horizontale Ausrichtung umgestellt und folglich das Verbindungsglied (22) auf der Auflagefläche (17, 47) horizontal in die eine oder andere Richtung geschwenkt werden, und dass diese Auflagefläche (17, 47) der Abstützvorrichtung (10, 40) wieder in die das Verbindungsglied (22) mittenzentrierende Ausrichtung zurück verstellt werden.

2. Verfahren nach Anspruch 1, **dadurch gekennzeichnet, dass** die Auflagefläche (17, 47) durch ein vorzugsweise manuell betätigbares Hebeorgan (12, 42) in der Abstützvorrichtung (22) von der Mittenzentrierung in die annähernd horizontale Ausrichtung umgestellt werden kann und die Auslenkung des Verbindungsgliedes (22) für ein Ankuppeln des Kupplungskopfs (35) mit einem zu kuppelnden Schienenfahrzeug manuell erfolgt, insbesondere wenn zwei zu kuppelnde Schienenfahrzeuge und damit ihre Kupplungsköpfe (35) nicht achsgleich, sondern in einem Winkel zueinander stehen.

3. Abstützvorrichtung zur Durchführung des Verfahrens nach Anspruch 1 oder 2, **dadurch gekennzeichnet, dass** die Abstützvorrichtung mit einem am Schienenfahrzeug befestigbaren Gehäuse (11) und einer auf seiner Oberseite vorstehenden Abstützeinheit (15) mit einer Auflagefläche (16) versehen ist, wobei diese Auflagefläche (16) in ihrer Mitte als zentrierende Auflage des Verbindungsgliedes (22) bestimmt und in eine annähernd horizontale Ausrichtung verstellbar ist, so dass ein Auslenken des auf der Auflagefläche (17, 47) aufliegenden Verbindungsgliedes (22) annähernd in horizontaler Richtung erfolgen kann.

4. Abstützvorrichtung nach Anspruch 3, **dadurch gekennzeichnet, dass**
die Auflagefläche (16) der Abstützeinheit (15) durch jeweils sich beidseitig von ihrer Mitte nach aussen von der Horizontalen um Winkelgrade erhebende Teilflächen (16') gebildet ist, so dass dieses im Querschnitt rund oder ähnlich ausgebildete Verbindungsglied (22) unterseitig bei der Auflagefläche (16) aufliegt und sich dabei stets in der Mitte der Auflagefläche (16) zentriert.

5. Abstützvorrichtung nach Anspruch 3 oder 4, **dadurch gekennzeichnet, dass**
ein vorzugsweise manuell höhenverstellbares Hebeorgan (12) im Gehäuse (11) derart angeordnet ist, dass es mit seiner obigen Auflagefläche (17) in eine zur Auflagefläche (16) der Abstützeinheit (15) vorstehende Position hebbar ist und dabei seine Auflagefläche (17, 47) zumindest im Mittenbereich in eine annähernd horizontale Ausrichtung umstellt, bei der es beim Anheben die Abstützung des Verbindungsgliedes (22) übernimmt und dieses schwenkbare Auslenken des Verbindungsgliedes anrähernd in horizontaler Richtung ermöglicht

6. Absiufzvorrichtung nach einem der Ansprüche 3 bis 5, **dadurch gekennzeichnet, dass**
das Gehäuse (11) einen am Fahrzeug befestigbaren Basisteil (18) und eine zu diesem höhenverstellbare Tasche (19) mit der Abstützeinheit (15) aufweist, wobei im Innern des Gehäuses (11) eine Federanordnung integriert ist, durch welche die Tasche 19) auf dem Basisteil (18) federnd abgestützt ist und eine federnde Auflage des Verbindungsgliedes (22) auf der zentrierenden Abstützeinheit (15) ermöglicht.

7. Abstützvorrichtung nach einem der Ansprüche 3 bis 6, **dadurch gekennzeichnet, dass**
sich dieses durch das Gehäuse (11) erstreckende Hebeorgan (12) ein betätigbares Verstellglied (14) und einen oberhalb der Tasche (19) in einer mittigen Ausnehmung (13') der Abstützeinheit (15) angeordneten Gleitschuh (13) mit der Auflagefläche (17) versehen ist, wobei dieser Gleitschuh (13) vom Verstellglied (14) in diese vorstehende Position hebbar ist und dabei das Verbindungsglied (22) auf seiner horizontalen Auflagefläche (17) abhebt und abstützt, währenddem er beim Absenken zwischen die Abstützeinheit (15) geführt wird, dies bis das Verbindungsglied (22) zurück auf der Abstützeinheit (15) aufliegt.

8. Abstützvorrichtung nach einem der Ansprüche 3 bis 6, **dadurch gekennzeichnet, dass**
das Hebeorgan (42) durch ein horizontal verlaufendes drehbares Längselement (44) mit der Auflagefläche (47) und wenigstens einem dieses betätigbaren Verstellglied (43) gebildet ist, wobei sich das Längselement (44) durch eine mittige Ausnehmung (45) der Abstützeinheit (15) derart erstreckt, dass die Auflagefläche (47) des Längselementes (44) entweder in diese vorstehende Position in der Ausnehmung (45) gelangt und das Verbindungsglied (22) auf dieser horizontalen Auflagefläche (47) abgestützt ist, oder dass eine Vertiefung (44') beim Längselement (44) durch Drehen des Längselementes in der Ausnehmung (45) der Abstützeinheit (15) positioniert ist, so dass das Verbindungsglied (22) wieder auf der Abstützeinheit (15) aufliegt.

9. Abstützvorrichtung nach Anspruch 8, **dadurch gekennzeichnet, dass**
das horizontal verlaufende drehbare Längselement des Hebeorgans (42) oberhalb der Tasche (19) des Gehäuses (11) in der Abstützeinheit (15) angeordnet ist.

10. Abstützvorrichtung nach Anspruch 8 oder 9, **dadurch gekennzeichnet, dass**
je ein Verstellglied (43) als Schwenkhebel vorzugsweise beidseitig an je einem Ende des drehbaren Längselementes (44) angelenkt ist, wobei das Verstellglied (43) jeweils von einer nach unten gerichteten Ausgangsposition, bei der das Verbindungsglied (22) bei der Abstützeinheit (15) aufliegt, um einen Winkel von zum Beispiel 90° oder annähernd 180° schwenkbar ist, so dass das Verbindungsglied auf der horizontalen Auflagefläche (47) des Längselementes (44) aufliegt.

11. Abstützvorrichtung nach einem der Ansprüche 3 bis 10, **dadurch**
**gekennzeichnet, dass**
eine Höheneinstellung der Abstützeinheit (15) und damit des Verbindungsgliedes (22) in dem am Fahrzeug befestigbaren Gehäuse (11) integriert ist.

12. Abstützvorrichtung nach Anspruch 11, **dadurch gekennzeichnet, dass**
durch die als wenigstens eine Druckfeder (28) bestückte Federanordnung im Innern des Gehäuses (11 jeweils wenigstens ein an der Tasche (19) befestigter Schraubenbolzen (58) mit einer unterhalb der Wandung (11') des Basisteils (18) angreifenden Mutter (59) für die Höheneinstellung der Abstützeinheit (15) und damit des Verbindungsgliedes (22) ragt.

13. Abstützvorrichtung nach einem der Ansprüche 3 bis 12, **dadurch gekennzeichnet, dass**
zumindest ein am Basisteil (18) des Gehäuses (11) wegragender Befestigungsflügel (18') derart frontseitig am Fahrzeugkasten fixierbar ist, dass daneben ein freier Raum für wenigstens eine Öffnung (56) für den Durchtritt mindestens einer Leitungsführung, zum Beispiel einer Bremsleitung, besteht.

## Claims

1. Method for centring or deflecting a coupling head of a rail vehicle, wherein a connection element (22) is located mid-centred between a traction and impact device and the coupling head (35) on a contact surface (16) of a support device (10, 40), **characterized in that**
this contact surface (16) of the support device (10, 40) is moved from the mid-centring position adopted in the operational state into an approximately horizontal alignment, and in consequence the connection element (22) on the contact surface (17, 47) is pivoted horizontally into the one or the other direction, and that this contact surface (17, 47) of the support device (10, 40) is moved back again into the alignment in which the connection element (22) is aligned as mid-centred.

2. Method according to claim 1, **characterized in that**
the contact surface (17, 47) can be moved by a preferably manually actuated raising element (12, 42) in the support device (22) from the mid-centring position into the approximately horizontal alignment, and the deflection of the connection element (22) for the coupling of the coupling head (35) to a rail vehicle which is to be coupled is carried out manually, in particular if two rail vehicles to be coupled, and therefore also their coupling heads (35) are not axially matched to one another but are standing at an angle to one another.

3. Support device for carrying out the method according to claim 1 or 2, **characterized in that**
the support device is provided with a housing (11) which can be secured to the rail vehicle, and, projecting on its upper side, a support unit (15) with a contact surface (16), wherein this contact surface (16) is intended, in its mid-position, as a centring contact surface of the connection element (22), and can be adjusted into an approximately horizontal alignment, such that a deflection of the connection element (22) lying on the contact surface (17, 47) can take place approximately into a horizontal direction.

4. Support device according to claim 3, **characterized in that**
the contact surface (16) of the support unit (15) is formed in each case by part surfaces (16') elevated on both sides from the centre outwards away from the horizontal by some degrees of angle, such that this connection element (22), formed in cross-section as circular or similar, lies in contact with its underside with on the contact surface (16), and in this situation is always centred in the middle of the contact surface (16).

5. Support device according to claim 3 or 4, **characterized in that**
a preferably manually height-adjustable raising element (12) is arranged in the housing (11) in such a way that it can be raised with its upper contact surface (17) into a position which projects towards the contact surface (16) of the support unit (15), and in this situation its contact surface (17, 47) moves at least in its centre region into an approximately horizontal alignment, wherein, upon raising, it takes over the support of the connection element (22), and allows for this pivotable deflection of the connection element approximately into the horizontal direction.

6. Support device according to any one of claims 3 to 5, **characterized in that**
the housing (11) comprises a base part (18) which can be secured to the vehicle, and a pocket (19) with the support unit (15), which is height adjustable in relation to the base part, wherein a spring arrangement is integrated in the interior of the housing (11), by means of which the pocket (19) is supported with springing effect on the base part (18), and allows for the spring-supported contact of the connection element (22) on the support unit (15) which is to be centred.

7. Support device according to any one of claims 3 to 6, **characterized in that**
this raising element (12) extending through the housing (11) is provided with an actuatable adjustment element (14) and a sliding shoe (13) with the contact surface (17), arranged above the pocket (19) in a middle cut-out opening (13') of the support unit (15), wherein this sliding shoe (13) can be raised by the adjustment element (14) into this projecting position, and in this situation raises and supports the connection element (22) on its horizontal contact surface (17), while, when lowering, it is guided between the support unit (15) until the connection element (22) lies back on the support unit (15).

8. Support device according to any one of claims 3 to 6, **characterized in that**
the raising element (42) is formed by a rotatable longitudinal element (44) running horizontally with the contact surface (47), and at least one adjustment element (43) which can actuate the longitudinal element, wherein the longitudinal element (44) extends through a middle cut-out opening (45) of the support unit (15) in such a way that the contact surface (47) of the longitudinal element (44) moves either into the projecting position in the cut-out opening (45) and the connection element (22) is supported on this horizontal contact surface (47), or that an indentation (44') in the longitudinal element (44), by the rotation of the longitudinal element, is positioned in the cut-out opening (45) of the support unit (15), such that the connection element (22) is again in contact on the support unit (15).

9. Support device according to claim 8, **characterized in that**
the rotatable element running horizontally of the raising element (42) is arranged above the pocket (19) of the housing (11) in the support unit (15).

10. Support device according to claim 8 or 9, **characterized in that**
in each case an adjustment element (43) is joint-connected as a pivot lever, preferably on both sides and in each case at one end of the rotatable longitudinal element (44), wherein the adjustment element (43) can in each case be pivoted from a starting position pointing downwards, in which the connection element (22) lies on the support unit (15), about an angle of, for example, 90° or approximately 180°, such that the connection element lies on the horizontal contact surface (47) of the longitudinal element (44).

11. Support device according to any one of claims 3 to 10, **characterized in that**
a height adjustment of the support unit (15), and therefore of the connection element (22), is integrated in the housing (11) which can be secured to the vehicle.

12. Support device according to claim 11, **characterized in that**
by means of the spring arrangement comprising at least one pressure spring (28) in the interior of the housing (11), in each case at least one screw bolt (58) secured to the pocket (19) projects with a nut (59), engaging beneath the wall (11') of the base part (18), for the height adjustment of the support unit (15), and therefore of the connection element (22).

13. Support device according to any one of claims 3 to 12, **characterized in that**
at least one securing wing (18'), pointing away at the base part (18) of the housing (11) can be fixed on the front side of the vehicle body in such a way that a free space is provided next to it for at least one opening (56) for the passage of at least one line, such as, for example, a brake line.

## Revendications

1. Procédé de centrage ou respectivement de déviation d'une tête d'attelage d'un véhicule ferroviaire, dans lequel un élément (22) de liaison s'appuie, avec centrage au milieu, entre un dispositif de traction et de choc et la tête (35) d'attelage sur une surface (16) d'appui d'un dispositif (10, 40) de support, **caractérisé en ce que**
l'on fait passer cette surface (16) d'appui du dispositif (10, 40) de support du centrage au milieu, réglé dans l'état de fonctionnement à une orientation à peu près horizontale et il s'ensuit que l'on fait pivoter horizontalement dans l'un ou l'autre sens l'élément (22) de liaison sur la surface (17, 47) d'appui, et **en ce que**
l'on ramène cette surface (17, 47) d'appui du dispositif (10, 40) de support dans l'orientation centrant au milieu l'élément (22) de liaison.

2. Procédé suivant la revendication 1, **caractérisé en ce que** l'on peut faire passer la surface (17, 47) d'appui par un organe (12, 42) de levage pouvant être actionné, de préférence manuellement, dans le dispositif (22) de support du centrage au milieu à l'orientation à peu près horizontale et la déviation de l'organe (22) de liaison, pour un attelage de la tête (35) d'attelage à un véhicule ferroviaire à atteler, s'effectue manuellement, en particulier lorsque deux véhicules ferroviaires à atteler et ainsi leurs têtes (35) d'attelage n'ont pas le même axe, mais font un angle l'un par rapport à l'autre.

3. Dispositif de support pour effecteur le procédé suivant la revendication 1 ou 2, **caractérisé en ce que**
le dispositif de support est pourvu d'un boîtier (11) pouvant être fixé au véhicule ferroviaire et d'une unité (15) de support en saillie sur sa face supérieure et ayant une surface (16) d'appui, dans lequel cette surface (16) d'appui est définie en son milieu comme surface de centrage de l'élément (22) de liaison et peut être mise dans une orientation à peu près horizontale, de manière à ce qu'une déviation de l'élément (22) de liaison s'appliquant à la surface (17, 47) d'appui puisse s'effectuer à peu près dans la direction horizontale.

4. Dispositif de support suivant la revendication 3, **caractérisé en ce que**
la surface (16) d'appui de l'unité (15) de support est formée par respectivement des surfaces (16') partielles s'élevant des deux côtés de son milieu vers l'extérieur de l'horizontale par degrés angulaires, de sorte que cet élément (22) de liaison, constitué en section transversale de manière circulaire ou analogue, s'appuie par sa face inférieure sur la surface (16) d'appui et est ainsi toujours centré au milieu de la surface (16) d'appui.

5. Dispositif de support suivant la revendication 3 ou 4, **caractérisé en ce qu'**
un organe (12) de levage réglable en hauteur, de préférence manuellement, est disposé dans le boîtier (11), de manière à pouvoir être levé, par sa surface (17) supérieure d'appui, dans une position en saillie par rapport à la surface (16) d'appui de l'unité (15) de support, et de manière ainsi à faire passer sa surface (17, 47) d'appui au moins dans la partie au milieu dans une direction a peu près horizontale, dans laquelle, lors du levage, il prend en charge le support de l'élément (22) de liaison et rend possible cette déviation à pivotement de l'élément de liaison à peu près dans la direction horizontale.

6. Dispositif de support suivant l'une des revendications 3 à 5, **caractérisé en ce que**
le boîtier (11) a une partie (18) de base pouvant être fixée au véhicule et une poche (19) réglable en hauteur par rapport à celle-ci et ayant l'unité (15) de support, dans lequel, à l'intérieur du boîtier (11), est intégré un agencement de ressort, par lequel la poche (19) est supportée de manière élastique sur la partie (18) de base et rend possible un appui élastique de l'élément (22) de liaison sur l'unité (15) de support de centrage.

7. Dispositif de support suivant l'une des revendications 3 à 6, **caractérisé en ce que**
cet organe (12) de levage s'étendant dans le boîtier (11) est pourvu d'un élément (14) de réglage pouvant être actionné et d'un patin (13) monté au-dessus de la poche (19) dans un évidement (13') au milieu de l'unité (15) de support et ayant la surface (17) d'appui, dans lequel ce patin (13) peut être soulevé par l'élément (14) de réglage dans cette position en saillie, et ainsi soulève et supporte l'élément (22) de liaison sur sa surface (17) d'appui horizontale, pendant qu'il est guidé lors de l'abaissement entre l'unité (15) de support, appuie celui-ci jusqu'à ce que l'élément (22) de liaison revienne sur l'unité (15) de support.

8. Dispositif de support suivant l'une des revendications 3 à 6, **caractérisé en ce que**
l'organe (42) de levage est formé d'un longeron (44) tournant, s'étendant horizontalement et ayant la surface (47) d'appui, et d'au moins un élément (43) de réglage, pouvant actionner celui-ci, dans lequel le longeron (44) s'étend dans un évidement (45) de milieu de l'unité (15) de support, de manière à ce que la surface (47) d'appui du longeron (44), ou bien vienne dans cette position en saillie dans l'évidement (45) et que l'élément (22) de liaison soit appuyé sur cette surface (47) d'appui horizontale, ou bien une cavité (44') du longeron (44) soit, par rotation du longeron, dans l'évidement (45) de l'unité (15) de support, mise en position de manière à ce que l'élément (22) de liaison s'appuie à nouveau sur l'unité (15) de support.

9. Dispositif de support suivant la revendication 8, **caractérisé en ce que**
le longeron tournant s'étendant horizontalement de l'élément (42) de levage est disposé au-dessus de la poche (19) du boîtier (11) dans l'unité (15) de support.

10. Dispositif de support suivant la revendication 8 ou 9, **caractérisé en ce que**
respectivement un élément (43) de réglage sous la forme d'un levier pivotant est articulé, de préférence des deux côtés, à respectivement une extrémité du longeron (44) tournant, dans lequel l'élément (43) de réglage peut, respectivement d'une position initiale dirigée vers le bas, dans laquelle l'élément (22) de liaison s'appuie sur l'unité (15) de support, être pivoté d'un angle de, par exemple, 90° ou d'à peu près 180°, de manière à ce que l'élément de liaison s'appuie sur la surface (47) d'appul Horizontale du longeron (44).

11. Dispositif de support suivant l'une des revendications 3 à 10, **caractérisé en ce qu'**
un réglage en hauteur de l'unité (15) de support et ainsi de l'élément (22) de liaison est intégré dans le boîtier (11) pouvant être fixé au véhicule.

12. Dispositif de support suivant la revendication 11, **caractérisé en ce que**,
par l'agencement de ressort équipé d'au moins un ressort (28) de compression, pénètre à l'intérieur du boîtier (11) respectivement au moins un boulon (58) fileté fixé à la poche (19) avec un écrou (59) attaquant en-dessous de la paroi (11') de la partie (18) de base pour le réglage en hauteur de l'unité (15) de support et ainsi de l'élément (22) de liaison.

13. Dispositif de support suivant l'une des revendications 3 à 12, **caractérisé en ce qu'**
au moins une aile (18') de fixation, s'éloignant de la partie (18) de base du boîtier (11), peut être fixée du côté avant à la caisse du véhicule, de manière à ce qu'il y ait à côté un espace libre pour au moins une ouverture (56) pour le passage d'au moins un guidage d'une ligne, par exemple d'une ligne de freinage.
